# EUROPÄISCHE PATENTSCHRIFT

(11) **EP 3 269 888 B1**
(45) Veröffentlichungstag und Bekanntmachung des Hinweises auf die Patenterteilung: **08.07.2020**
(21) Anmeldenummer: 17184787.4
(22) Anmeldetag: 12.12.2013
(51) Int. Cl.: E03F 7/10

(54) **KANALREINIGUNGSFAHRZEUG**
CHANNEL CLEANING VEHICLE
VÉHICULE DE NETTOYAGE DE CANAL

(43) Veröffentlichungstag der Anmeldung: 17.01.2018
(62) Teilanmeldung aus: 13196970.1
(73) Patentinhaber: Müller Umwelttechnik GmbH & Co. KG, 32816 Schieder-Schwalenberg (DE)
(72) Erfinder: MÜLLER, Wolfgang G., 32816 Schieder-Schwalenberg (DE)
(74) Vertreter: Dantz, Jan Henning

(56) Entgegenhaltungen:
- EP-A1- 2 458 099
- EP-A2- 0 683 278
- EP-A2- 2 662 156
- DE-A1- 2 906 405
- DE-A1- 4 223 931
- DE-U1- 29 624 308
- US-A- 4 669 145

## Beschreibung

Die vorliegende Erfindung betrifft ein Kanalreinigungsfahrzeug mit den Merkmalen des Oberbegriffes des Anspruches 1.

Die US 4,669,145 offenbart ein Kanalreinigungsfahrzeug, bei dem ein Saugschlauch über einen drehbaren Ausleger geführt ist. Ferner ist ein Spülschlauch an einer Haspel aufwickelbar, die zwischen der Fahrerkabine und einem Behälter positioniert ist. Der Spülschlauch wird ebenfalls über den Ausleger geführt, wobei zur Führung des Spülschlauches ein erstes Rollenpaar am Ausleger und ein zweites Rollenpaar an einem stationären Halter neben der Haspel vorgesehen sind. Bei einer Drehung des Auslegers wird der Schlauch zwischen den beiden Rollenpaaren geführt.

Aus der EP 2 458 099 A1 ist ein Kanalreinigungsfahrzeug bekannt, bei dem auf einen Behälter ein Vorrat eines Saugschlauches angeordnet ist. Der Saugschlauch wird an der Rückseite des Behälters über einen verschwenkbaren Ausleger geführt, wobei zusätzlich auch ein Spülschlauch an dem Ausleger gehalten ist.

Die DE 20 2008 013 050 offenbart ein Kanalreinigungsfahrzeug mit einer Schlauchhaspel für einen Hochdruckschlauch und einen Schlauchvorrat eines Saugschlauches, die gemeinsam über einen verschwenkbaren Ausleger geführt sind. Der Ausleger ist an der Rückseite des Fahrzeuges in einem ringförmigen Bereich von etwa 180° schwenkbar.

Die den nächstliegenden Stand der Technik bildende DE 29 06 405 A1 offenbart ein Kanalreinigungsfahrzeug, bei dem auf einem Behälter ein teleskopierbarer Ausleger verschwenkbar gelagert ist, an dem ein Saugschlauch und ein Spülschlauch geführt sind. Zudem ist eine Haspel für den Spülschlauch an dem Ausleger gelagert, so dass diese zwingend gemeinsam mit dem Ausleger verschwenkt wird.

Die DE 296 24 308 U1 offenbart ein Fahrzeug mit einem Behälter und einem Saugschlauch, der auf einer Haspel an der Behälteroberseite aufgewickelt ist.

EP 2 662 156A2 offenbart eine Vorrichtung zum Drehen einer Haspel eines Spülschlauches für die Kanalreinigung.

Die EP 1 050 634 offenbart ein Kanalreinigungsfahrzeug mit einem Ausleger an der Oberseite eines Behälters, der um eine vertikale Achse drehbar gelagert ist. Über den Ausleger wird ein Saugschlauch geführt, um diesen in einen Kanalschacht abzulassen. Der Ausleger ist ferner um eine horizontale Achse anhebbar. Bei diesem Kanalreinigungsfahrzeug ist nachteilig, dass der Spülschlauch, mittels dem eine Spülflüssigkeit in den Kanal eingeleitet wird, separat an der Rückseite des Fahrzeuges an einer Haspel montiert ist und manuell in einen Kanalschacht eingeführt werden muss.

Zur Führung eines Spülschlauches an einem Ausleger bei einem Kanalreinigungsfahrzeug schlägt die EP 683 278 vor, eine Spülschlauchhaspel an dem Ausleger aufzuhängen. Dadurch können an dem Ausleger sowohl der Saugschlauch als auch der Spülschlauch in einen Kanalschacht abgelassen werden. Allerdings belastet das Aufhängen der Haspel für den Spülschlauch das Lager um eine vertikale Achse des Auslegers durch die Gewichtskräfte. Zudem nimmt die Haspel am Ende des Auslegers vergleichsweise viel Stauraum ein und stellt eine Gefährdung dar.

Die EP 698 696 offenbart ein Kanalreinigungsfahrzeug, bei dem an einem Ausleger sowohl ein Saugschlauch als auch ein Spülschlauch geführt sind. Hierfür sind an dem Ausleger entsprechende Führungsrollen vorgesehen, so dass der Saugschlauch und der Spülschlauch entlang dem Ausleger verfahren werden können. Der Ausleger ist um eine vertikale Achse beidseitig um etwa 60° verschwenkbar und kann sowohl an der Vorderseite als auch an der Rückseite des Fahrzeuges montiert sein. Dadurch ist der Arbeitsbereich des Auslegers begrenzt, und es kann je nach baulicher Gegebenheit oder der Verkehrssituation erforderlich sein, dass das Kanalreinigungsfahrzeug aufwändig rangieren muss, um einen Kanalschacht anfahren zu können. Zudem ist die Länge des Saugschlauches aufgrund der Anordnung in einem Kassettenfach an der Oberseite des Fahrzeuges begrenzt.

Es ist daher Aufgabe der vorliegenden Erfindung, ein Kanalreinigungsfahrzeug mit einer Vorrichtung zur Führung eines Saugschlauches und mindestens einen Spülschlauches an einem Kanalreinigungsfahrzeug zu schaffen, die eine komfortable Bedienungsweise bei einem Reinigungsvorgang ermöglicht.

Diese Aufgabe wird mit einem Kanalreinigungsfahrzeug mit den Merkmalen des Anspruches 1 gelöst.

Erfindungsgemäß ist an dem Ausleger sowohl ein Saugschlauch als auch mindestens ein Spülschlauch geführt, wobei für den mindestens einen Spülschlauch eine Führungsvorrichtung mit einem in die Führungsvorrichtung einlaufenden Abschnitt und einem aus der Führungsvorrichtung auslaufenden Abschnitt vorgesehen ist und der Ausleger mit dem Saugschlauch und dem Spülschlauch um mindestens 220° um die vertikale Achse verschwenkbar ist. Dadurch ist der Arbeitsbereich deutlich vergrößert, da der Ausleger den Saugschlauch und den mindestens einen Spülschlauch über den Kanalschacht bewegen kann, um dann den Saugschlauch und den Spülschlauch darin einzuführen. Dies vereinfacht die Handhabung, da der Bediener des Kanalreinigungsfahrzeuges weniger Rangiervorgänge bei schlecht zugänglichen Kanalschächten vornehmen muss.

Vorzugsweise ist der Ausleger mit dem Saugschlauch und dem mindestens einen Spülschlauch um mindestens 360°, verschwenkbar. Bei einem Verschwenken um mindestens 360° ist der Arbeitsbereich ringförmig um das Kanalreinigungsfahrzeug angeordnet, so dass jeder Kanalschacht über den Ausleger angefahren werden kann. Insbesondere ist auch ein Anfahren an der Vorderseite des Fahrzeuges benachbart zu einer Fahrerkabine möglich, so dass das Einführen des Saugschlauches und des mindestens einen Spülschlauches von der Fahrerkabine aus beobachtet werden kann. Dies vereinfacht die Handhabung, da ein Aussteigen aus dem Fahrzeug während des Reinigungsvorgangs nicht mehr erforderlich ist. Auch kann dadurch die Belastung des Bedieners aufgrund der aus dem Kanalschacht aufsteigenden Aerosole vermieden werden.

Der Biegeradius des Spülschlauches ist im Bereich der Führungsvorrichtung vorzugsweise mindestens doppelt so groß wie sein Durchmesser, insbesondere mindestens viermal so groß. Der Biegeradius des Spülschlauches ist dabei in jeder Drehposition des Auslegers so groß, dass ein Abknicken des Spülschlauches verhindert wird. Für eine reibungsarme Führung des Spülschlauches entlang der Führungsvorrichtung kann der minimale Biegeradius auch mehr als achtmal so groß sein wie der Durchmesser des Spülschlauches.

Für einen kompakten Aufbau des Kanalreinigungsfahrzeuges kann die Haspel für den Spülschlauch zwischen einer Fahrerkabine und einem Behälter des Kanalreinigungsfahrzeuges angeordnet sein. Die Haspel für den Spülschlauch kann dabei eine horizontale Achse aufweisen, aber auch eine Anordnung mit geneigter oder vertikaler Achse ist möglich. Alternativ lässt sich die Haspel für den Spülschlauch auch auf einem Behälterdeckel am Fahrzeugheck anordnen.

Gemäß der Erfindung ist für den Saugschlauch eine Saugschlauchhaspel vorgesehen, die um die vertikale Achse drehbar ist. Dabei stimmen die vertikale Achse der Saugschlauchhaspel und die vertikale Achse des Auslegers überein so dass Ausleger und Saugschlauchhaspel um dieselbe Achse drehbar gelagert sind. Der Ausleger und die Saugschlauchhaspel können dabei übereinander an der Oberseite eines Behälters des Kanalreinigungsfahrzeuges angeordnet sein. Die Führungsvorrichtung für den Spülschlauch ist ebenfalls unterhalb oder oberhalb der Saugschlauchhaspel angeordnet, so dass eine kompakte Bauweise erhalten wird.

Um den mindestens einen Spülschlauch effektiv an dem Ausleger fördern zu können, ist an dem auslaufenden Abschnitt eine Antriebsvorrichtung zum Abwickeln des Spülschlauches von der Haspel vorgesehen. Der Spülschlauch kann dann durch Drehen der Haspel sowie mit Unterstützung durch die Antriebsvorrichtung abgewickelt werden. Durch Drehen der Haspel für den Spülschlauch in entgegengesetzte Richtung wird der Spülschlauch wieder aufgewickelt, wobei die Antriebsvorrichtung auch den Einzugsvorgang unterstützen kann. An dem Ausleger kann ferner eine Antriebsvorrichtung für den Saugschlauch vorgesehen sein, um auch das Aufwickeln des Saugschlauches auf und das Abwickeln des Saugschlauches von der motorisch angetriebenen Haspel für den Saugschlauch zu unterstützen.

Gemäß einer weiteren Ausgestaltung der Erfindung ist eine Haspel mit einem zweiten Spülschlauch vorgesehen, wobei der zweite Spülschlauch ebenfalls an dem Ausleger geführt ist. Der Benutzer kann somit entscheiden, ob der erste Spülschlauch oder der zweite Spülschlauch in einen Kanalschacht abgelassen werden soll. Der zweite Spülschlauch weist vorzugsweise einen anderen Innendurchmesser auf als der erste Spülschlauch, so dass je nach Durchmesser bzw. Baugröße des zu reinigenden Kanals der erste oder zweite Spülschlauch eingesetzt werden kann, wobei der Spülschlauch mit dem kleineren Innendurchmesser einen geringeren Volumenstrom fördert, was gerade für kleinere Kanäle ausreichend sein kann. An dem Ausleger kann für den zweiten Spülschlauch eine Führungsvorrichtung vorgesehen sein, um den Ausleger mit dem zweiten Spülschlauch um mindestens 180°, insbesondere mindestens 360°, verschwenken zu können. Die Führungsvorrichtung für den zweiten Spülschlauch kann oberhalb, unterhalb oder auch auf gleicher Ebene der Führungsvorrichtung für den ersten Spülschlauch angeordnet sein.

Die Führungsvorrichtung kann beispielsweise eine ringförmige Aufnahme aufweisen, an der der Spülschlauch um eine halbe bis maximal eineinhalb Umschlingen aufgewickelt ist. Dann kann der Ausleger gedreht werden, wobei der einlaufende Abschnitt aufgrund der stationären Anordnung an dem Kanalreinigungsfahrzeug in einer vorbestimmten Winkelposition verbleibt, während der auslaufende Abschnitt des Spülschlauches abhängig von der Winkelposition des Auslegers verläuft.

Alternativ kann die Führungsvorrichtung bogenförmige Führungselemente aufweisen, die beispielsweise an einer mit dem Ausleger verbundenen Aufnahme angeordnet sind, oder eine Gliederkette aufweisen, die durch den Spülschlauch in einem gewissen Biegeradius gebogen werden kann, um den Spülschlauch an der Führungsvorrichtung optimal zu führen und den Ausleger in dem Arbeitsbereich verschwenken zu können.

Der Ausleger ist vorzugsweise teleskopierbar ausgebildet, um in radiale Richtung einen großen Arbeitsbereich zu besitzen. Zusätzlich oder alternativ kann der Ausleger um eine horizontale Achse zum Anheben oder Senken eines Endes des Auslegers verschwenkbar sein, um das Einfädeln des Saugschlauches und des mindestens einen Spülschlauches zu erleichtern.

Die Erfindung wird nachfolgend anhand mehrerer Ausführungsbeispiele mit Bezug auf die beigefügten Zeichnungen näher erläutert. Es zeigen:
- Figur 1: eine Seitenansicht eines Kanalreinigungsfahrzeuges mit einer erfindungsgemäßen Vorrichtung zur Führung eines Saugschlauches und mindestens eines Spülschlauches;
- Figur 2: eine perspektivische Ansicht des Kanalreinigungsfahrzeuges der Figur 1;
- Figur 3: eine perspektivische Ansicht der Vorrichtung zur Führung eines Saugschlauches und mindestens eines Spülschlauches, insbesondere zweier Spülschläuche, ohne Fahrzeug;
- Figur 4: eine Seitenansicht der Vorrichtung der Figur 3;
- Figuren 5A bis 5D: mehrere Draufsichten auf das Kanalreinigungsfahrzeug der Figur 1 mit unterschiedlich angeordnetem Ausleger;
- Figuren 6A bis 6C: mehrere schematische Ansichten der Führungsvorrichtung für den Spülschlauch in einem ersten Ausführungsbeispiel;
- Figuren 7A bis 7C: mehrere Ansichten einer Führungsvorrichtung für den Spülschlauch gemäß eines zweiten Ausführungsbeispiels;
- Figuren 8A bis 8C: mehrere Ansichten einer Führungsvorrichtung für den Spülschlauch gemäß eines dritten Ausführungsbeispiels, und
- Figuren 9A bis 9C: mehrere Ansichten einer Führungsvorrichtung für den Spülschlauch gemäß eines vierten Ausführungsbeispiels.

Ein Kanalreinigungsfahrzeug 1 umfasst ein Fahrzeuggestell 2, an dem eine Fahrerkabine 3 vorgesehen ist. Hinter der Fahrerkabine 3 ist ein Behälter 4 zur Aufnahme von Schlamm und Frischwasser vorgesehen, um einen Reinigungsvorgang an einem Kanal oder einer Schlammgrube ausführen zu können.

Zwischen der Fahrerkabine 3 und dem Behälter 4 ist eine motorisch angetriebene Haspel 5 für einen Spülschlauch 6 angeordnet, der auf die Haspel 5 aufgewickelt und abgewickelt werden kann.

Wie in Figur 2 erkennbar ist, befindet sich hinter der Fahrerkabine 3 eine zweite motorisch angetriebene Haspel 7 für einen zweiten Spülschlauch 8, der auf die Haspel 7 auf- und abgewickelt werden kann. Der zweite Spülschlauch 8 weist einen anderen Innendurchmesser auf als der erste Spülschlauch 6, so dass bei einem Reinigungsvorgang ein unterschiedliches Fluidvolumen aus dem ersten oder zweiten Spülschlauch austritt. Dadurch kann eine Anpassung des Spülschlauches 6 oder 8 hinsichtlich der Größe des Kanals vorgenommen werden.

An dem Kanalreinigungsfahrzeug 1 ist ferner oberhalb des Behälters 4 eine Saugschlauchhaspel 9 für einen Saugschlauch 10 angeordnet, die um eine vertikale Achse drehbar gelagert ist und motorisch angetrieben ist, um den Saugschlauch 10 zur Bevorratung auf- oder zum Herablassen in den Kanalschacht abwickeln zu können.

An der Oberseite des Behälters 4 ist ein Ausleger 11 in Form eines Balkens drehbar gelagert, wobei der Ausleger 11 um dieselbe vertikale Achse wie die Saugschlauchhaspel 9 drehbar ist. An dem Ausleger 11 sind sowohl der Saugschlauch 10 als auch der erste und zweite Spülschlauch 6 und 8 geführt. Die Spülschläuche 6 und 8 werden dabei über jeweils eine Antriebsvorrichtung 12 und 13 am Ende des Auslegers 11 gefördert und können von dort in einen Kanalschacht abgelassen oder herausgezogen werden. Benachbart zu den Antriebsvorrichtungen 12 und 13, welche jeweils die Haspel 5 und 7 beim Auf- und Abwickeln unterstützen, ist der Saugschlauch 10 geführt, der über eine Antriebsvorrichtung 14 an dem Ausleger 11 eingefahren oder ausgefahren werden kann. Auch hierbei wird das Auf- und Abwickeln des Saugschlauches 10 auf die bzw. von der motorisch angetriebenen Haspel 9 durch die Antriebsvorrichtung 14 unterstützt.

Der Ausleger 11 ist um 360° verschwenkbar gelagert und kann daher mit dem vorderen Ende ringförmig um das Kanalreinigungsfahrzeug 1 bewegt werden. Der Ausleger 11 kann über einen Antrieb gedreht werden, der beispielsweise ein Zahnrad und einen Drehkranz im Bereich der Drehachse des Auslegers 11 aufweist. Auch andere Antriebe sind möglich.

Zur Führung des Saugschlauches 10 können an dem Ausleger 11 mehrere Führungsrollen vorgesehen sein, insbesondere ist eine Führungsrolle 15 im Bereich der Krümmung des Saugschlauches 10 vorgesehen, um den Saugschlauch 10 von einem horizontalen Abschnitt in einen vertikalen Abschnitt 16 zu führen. Auch die Spülschläuche 6 und 8 können an dem Ausleger 11 über Führungsrollen und andere Führungselemente entlang einer vorbestimmten Führungsbahn bewegt werden.

In den Figuren 3 und 4 ist die Vorrichtung zur Führung des Saugschlauches 10 gezeigt, der im Bereich der Antriebsvorrichtung 14 zwischen Antriebsrollen bewegt wird. Der Spülschlauch 6 wird zu der Antriebsvorrichtung 12 geführt, wobei wahlweise der zweite Spülschlauch 8 zu der Antriebsvorrichtung 13 geführt wird oder auf der Haspel 7 verbleibt und nur bei Bedarf eingesetzt wird. Vorzugsweise sind jedoch beide Spülschläuche 6 und 8 an dem Ausleger 11 einsatzbereit angeordnet.

Es ist natürlich möglich, das Kanalreinigungsfahrzeug 1 nur mit einem einzigen Spülschlauch 6 zu betreiben und auf den zweiten Spülschlauch 8 und die Haspel 7 zu verzichten. Zudem können bei Bedarf auch mehr als zwei Spülschläuche 6 und 8 an dem Kanalreinigungsfahrzeug 1 eingesetzt werden.

In Figur 4 ist die vertikale Achse 18 für den Ausleger 11 und die Saugschlauchhaspel 9 eingezeichnet. Um die vertikale Achse 18 ist eine Führungsvorrichtung 20 für den Spülschlauch 8 vorgesehen, der einen in die Führungsvorrichtung 20 einlaufenden Abschnitt 8' und einen aus der Führungsvorrichtung 20 auslaufenden Abschnitt aufweist. Für den zweiten Spülschlauch 6 kann eine zweite Führungsvorrichtung 20 an dem Ausleger 11 vorgesehen sein.

In den Figuren 5A bis 5D ist das Kanalreinigungsfahrzeug 1 in Draufsichten gezeigt, bei denen der Ausleger 11 in unterschiedlichen Winkelstellungen angeordnet ist. In Figur 5A befindet sich der Ausleger 11 in einer vorzugsweisen Transportstellung, in der ein Ende des Auslegers 11 rückseitig am Kanalreinigungsfahrzeug 1 positioniert ist. Für einen Reinigungsvorgang kann der Ausleger 11 um die vertikale Achse 18 geschwenkt werden, um einen Kanalschacht auf der rechten oder linken Seite anzufahren, wie dies in den Figuren 5B und 5C gezeigt ist. Ferner ist es möglich, den Ausleger 11 aus der Transportstellung um etwa 180° zu verschwenken, wie dies in Figur 5D gezeigt ist. Dann befindet sich ein Ende des Auslegers 11 mit dem vertikalen Abschnitt 16 des Saugschlauches 10 und einem Ende des ersten Spülschlauches 6 oder wahlweise ein Ende des zweiten Spülschlauches 8 vor der Fahrerkabine 3 und kann von dort in einen Kanalschacht abgelassen werden.

Der Ausleger 11 ist teleskopierbar ausgebildet und umfasst mindestens ein in Längsrichtung des Auslegers 11 bewegbares Bauteil 17, an dem der vertikale Abschnitt 16 des Saugschlauches 10 und ein Ende des Spülschlauches 6 und/oder ein Ende des Spülschlauches 8 geführt sind.

In den Figuren 6A bis 6C ist die Führungsvorrichtung 20 schematisch dargestellt. Die Führungsvorrichtung 20 umfasst einen Halter mit einer nicht dargestellten ringförmigen Aufnahme für den Spülschlauch 6 ober- oder unterhalb der Saugschlauchhaspel 9, die mit dem Bezugszeichen 22 nur schematisch angedeutet ist. Der Spülschlauch 6 ist um etwa eine halbe bis maximal eineinhalb Umschlingungen auf die ringförmige Aufnahme aufgewickelt, so dass der Ausleger 11 wahlweise in beide Richtungen verschwenkt werden kann, wie dies in den Figuren 6B und 6C gezeigt ist. Wird der Ausleger 11 gegen die Uhrzeigerrichtung verschwenkt, wird der Spülschlauch 6 weiter auf die ringförmige Aufnahme aufgewickelt, während bei einem Verschwenken im Uhrzeigersinn die Wicklung reduziert wird. Dabei bleibt der einlaufende Abschnitt 6' des Spülschlauches stationär, da auch die Haspel 5 zwar drehbar ist, aber stationär am Kanalreinigungsfahrzeug 1 montiert ist. Der auslaufende Abschnitt des Spülschlauches 6 wird hingegen mit dem Ausleger 11 zusammen bewegt und ist dort über Führungselemente gehalten.

Falls bei der Führungsvorrichtung 20 ein zweiter Spülschlauch 8 geführt werden soll, kann dieser oberhalb, unterhalb oder auf gleicher Ebene des ersten Spülschlauches 6 angeordnet sein, wobei eine weitere ringförmige Aufnahme vorgesehen ist, um den zweiten Spülschlauch 8 mit einer Wicklung aufzunehmen. An der oder den ringförmigen Aufnahmen können Führungsrollen vorgesehen sein, um eine leichtgängiges bewegen der Spülschläuche 6 und/oder 8 zu gewährleisten.

In den Figuren 7A bis 7C ist eine modifizierte Ausführungsform einer Führungsvorrichtung 30 gezeigt, die zur Führung des Spülschlauches 6 eingesetzt werden kann und benachbart zu der schematisch dargestellten Saugschlauchhaspel 9 angeordnet ist. Die Führungsvorrichtung 30 umfasst einen Halter mit bogenförmigen Führungselemente 32 und 33, beispielsweise Rollenkörper. Der Spülschlauch 6 ist mit einem einlaufenden Abschnitt 6' zwischen den beiden bogenförmigen Führungselementen 32 und 33 geführt und wird an dem Ausleger 11 gehalten. Dreht nun der Ausleger 11 um die vertikale Achse 18, bleibt der einlaufende Abschnitt 6' des Spülschlauches stationär, während sich der Ausleger 11 zusammen mit dem auslaufenden Abschnitt dreht, so dass der Spülschlauch 6 nun an einem bogenförmigen Abschnitt des ersten Führungselementes 32 oder des zweiten Führungselementes 33 anliegt. Dadurch wird ein übermäßiges Knicken des Spülschlauches 6 vermieden. Die bogenförmigen Führungselemente 32 und 33 sind dabei stationär angeordnet, während der Ausleger 11 sich dreht.

In den Figuren 8A bis 8C ist eine weitere Führungsvorrichtung 40 für den Spülschlauch 6 dargestellt, bei der an einem Halter zwei Führungselemente 42 und 43 vorgesehen sind. Anders als bei Figur 7 sind die Führungselemente 42 und 43 nicht stationär angeordnet, sondern können zusammen mit dem Halter 41 verschwenken, wenn der Ausleger 11 gedreht wird. In einer Ausgangsposition, in der der Ausleger 11 zur Rückseite des Fahrzeuges gerichtet ist, kann der Ausleger 11 wahlweise in die eine oder andere Richtung verschwenkt werden, so dass der Spülschlauch zwischen den beiden Führungselementen 42 und 43 umgelenkt wird. Der Krümmungsradius an den Führungselementen 42 und 43 ist an der Kontaktfläche so bemessen, dass der Spülschlauch 6 nicht knickt, wobei der Biegeradius beispielsweise mehr als viermal so groß sein kann wie der Durchmesser des Spülschlauches 6.

In den Figuren 9A bis 9C ist eine weitere Ausführungsform einer Führungsvorrichtung 50 dargestellt, die eine Gliederkette 51 umfasst, welche stationär am Fahrzeug gehalten ist. Der Spülschlauch 6 ist mit einem einlaufenden Abschnitt 6' zu der Gliederkette 51 geführt und tritt mit einem auslaufenden Abschnitt aus der Gliederkette 51 heraus. Wird nun der Ausleger 11 um die vertikale Achse 18 verschwenkt, drehen sich einige Glieder der Gliederkette 51, wobei der maximale Biegeradius des Spülschlauches 6 durch Anschläge vorgegeben ist, die an den einzelnen Gliedern montiert sind. Dadurch wird die maximale Biegung des Spülschlauches 6 und/oder 8 durch die Glieder der Gliederkette 51 begrenzt, wie dies in den Figuren 9B und 9C gezeigt ist. Das erste Glied an dem einlaufenden Abschnitt 6' des Spülschlauches ist stationär angeordnet, während die übrigen Glieder der Gliederkette 51 bewegbar sind.

In dem dargestellten Ausführungsbeispiel ist jeweils nur eine Führungsvorrichtung 20, 30, 40 und 50 für den ersten Spülschlauch 6 beschrieben. Es ist natürlich möglich, das Kanalreinigungsfahrzeug 1 mit nur einem Spülschlauch und einer Haspel 5 zu betreiben. Ferner ist es möglich, einen zweiten Spülschlauch mit der Haspel 7 vorzusehen, wobei die Führungsvorrichtungen 20, 30, 40 und 50 für den zweiten Spülschlauch 8 eingesetzt werden können. Wenn an dem Ausleger 11 zwei Führungsvorrichtungen 20, 30, 40 oder 50 vorgesehen sind, können diese übereinander vorgesehen sein, damit an den Antriebsvorrichtungen 12 und 13 bereits zwei Enden von Spülschläuchen 6 und 8 angeordnet werden können, die dann wahlweise in den Kanalschacht abgelassen werden. Bei zwei Führungsvorrichtungen 20 können diese auch auf gleicher Ebene in Form einer äußeren und einer inneren ringförmigen Führungsvorrichtung angeordnet sein.

Über die Spülschläuche 6 und 8 kann ein Reinigungsfluid, insbesondere Spülwasser, mit hohem Druck in einen Kanal eingespritzt werden, um dort Verunreinigungen zu lösen, die dann über den Saugschlauch 10 in den Behälter 4 abgesaugt werden. Die Bewegung des Saugschlauches 10 und der Spülschläuche 6 und 8 kann automatisiert durch eine Steuerung oder manuell durch einen Bediener erfolgen.

### Bezugszeichenliste

- 1: Kanalreinigungsfahrzeug
- 2: Fahrzeuggestell
- 3: Fahrerkabine
- 4: Behälter
- 5: Haspel für den ersten Spülschlauch
- 6: Spülschlauch
- 6': Abschnitt des Spülschlauches
- 7: Haspel für den zweiten Spülschlauch
- 8: Spülschlauch
- 8': Abschnitt des Spülschlauches
- 9: Saugschlauchhaspel
- 10: Saugschlauch
- 11: Ausleger
- 12: Antriebsvorrichtung
- 13: Antriebsvorrichtung
- 14: Antriebsvorrichtung
- 15: Führungsrolle
- 16: vertikaler Abschnitt des Saugschlauches
- 17: bewegbares Bauteil des Auslegers
- 18: vertikale Achse
- 20: Führungsvorrichtung
- 22: Angedeutete Saugschlauchhaspel
- 30: Führungsvorrichtung
- 32: Führungselement
- 33: Führungselement
- 40: Führungsvorrichtung
- 42: Führungselemente
- 43: Führungselemente
- 50: Führungsvorrichtung
- 51: Gliederkette

## Patentansprüche

1. Kanalreinigungsfahrzeug mit einem Saugschlauch (10), mindestens einem Spülschlauch (6) und einer Vorrichtung zur Führung des Saugschlauches (10) und des mindestens eines Spülschlauches (6) an dem Kanalreinigungsfahrzeug (1), mit einem um eine vertikale Achse (18) drehbar gelagerten Ausleger (11), an dem der Saugschlauch (10) und der Spülschlauch (6) geführt sind, und einer separat von dem Ausleger (11) montierten Haspel (5) zur Bevorratung eines Teils des Spülschlauches (6), wobei der Ausleger (11) mit einer Führungsvorrichtung (20, 30, 40, 50) für den Spülschlauch (6) zwischen der Haspel (5) und einem Ende des Auslegers (11) versehen ist, und der Spülschlauch (6) einen in die Führungsvorrichtung (20, 30, 40, 50) einlaufenden Abschnitt und einen aus der Führungsvorrichtung (20, 30, 40, 50) auslaufenden Abschnitt aufweist, wobei der Ausleger (11) teleskopierbar ausgebildet ist und in einer Transportstellung mit einem Ende rückseitig an dem Kanalreinigungsfahrzeug (1) positioniert ist, **dadurch gekennzeichnet, dass** der Ausleger (11) mit dem Saugschlauch (10) und dem Spülschlauch (6) um mindestens 220° um die vertikale Achse (18) verschwenkbar ist, und für den Saugschlauch (10) eine Saugschlauchhaspel (9) vorgesehen ist, die um die vertikale Achse (18) drehbar ist, wobei die vertikale Achse (18) der Saugschlauchhaspel (9) und die vertikale Achse (18) des Auslegers (11) übereinstimmen, und die Führungsvorrichtung (20, 30, 40, 50) für den Spülschlauch (6) unterhalb oder oberhalb der Saugschlauchhaspel (9) angeordnet ist.

2. Kanalreinigungsfahrzeug nach Anspruch 1, **dadurch gekennzeichnet, dass** der Ausleger (11) mit dem Saugschlauch (10) und dem Spülschlauch (6) um mindestens 360° verschwenkbar ist.

3. Kanalreinigungsfahrzeug nach Anspruch 1 oder 2, **dadurch gekennzeichnet, dass** der Biegeradius des Spülschlauches (6) an der Führungsvorrichtung (20) in jeder Drehposition des Auslegers (11) mindestens doppelt so groß ist wie sein Durchmesser, insbesondere mehr als viermal so groß.

4. Kanalreinigungsfahrzeug nach einem der vorhergehenden Ansprüche, **dadurch gekennzeichnet, dass** die Haspel (5) für den Spülschlauch (6) unabhängig vom Ausleger (11) drehbar ist und wahlweise zwischen einer Fahrerkabine (3) und einem Behälter (4) des Kanalreinigungsfahrzeuges (1) oder auf einem Behälterdeckel am Heck des Kanalreinigungsfahrzeuges (1) angeordnet ist.

5. Kanalreinigungsfahrzeug nach einem der vorhergehenden Ansprüche, **dadurch gekennzeichnet, dass** an dem Ausleger (11) an dem auslaufenden Abschnitt des Spülschlauches (6) eine Antriebsvorrichtung (12) zur Unterstützung des Ab- oder Aufwickelns des Spülschlauches (6) vorgesehen ist.

6. Kanalreinigungsfahrzeug nach einem der vorhergehenden Ansprüche, **dadurch gekennzeichnet, dass** an dem Ausleger (11) eine Antriebsvorrichtung (14) zur Unterstützung des Ab- oder Aufwickeins des Saugschlauches (10) vorgesehen ist.

7. Kanalreinigungsfahrzeug nach einem der vorhergehenden Ansprüche, **dadurch gekennzeichnet, dass** eine Haspel (7) mit einem zweiten Spülschlauch (8) vorgesehen ist und der zweite Spülschlauch (8) an dem Ausleger (11) geführt ist.

8. Kanalreinigungsfahrzeug nach Anspruch 7, **dadurch gekennzeichnet, dass** der zweite Spülschlauch (8) einen anderen Innendurchmesser aufweist als der erste Spülschlauch (6).

9. Kanalreinigungsfahrzeug nach Anspruch 7 oder 8, **dadurch gekennzeichnet, dass** an dem Ausleger (11) für den zweiten Spülschlauch (8) eine Führungsvorrichtung vorgesehen ist, um den Ausleger mit dem zweiten Spülschlauch (8) um mindestens 180°, insbesondere mindestens 220°, verschwenken zu können.

10. Kanalreinigungsfahrzeug nach einem der vorhergehenden Ansprüche, **dadurch gekennzeichnet, dass** die Führungsvorrichtung (20) eine ringförmige Aufnahme aufweist, an der der Spülschlauch (6, 8) um mindestens eine halbe Umschlingung aufgewickelt ist.

11. Kanalreinigungsfahrzeug nach einem der Ansprüche 1 bis 10, **dadurch gekennzeichnet, dass** die Führungsvorrichtung (30, 40, 50) bogenförmige Führungselemente (32, 33, 42, 43) oder eine Gliederkette (51) zur Führung des Spülschlauches (6) aufweist.

12. Kanalreinigungsfahrzeug nach einem der vorhergehenden Ansprüche, **dadurch gekennzeichnet, dass** der Ausleger (11) um eine horizontale Achse zum Anheben oder Senken eines Endes des Ausleger (11) verschwenkbar ist.

## Claims

1. Sewer-cleaning vehicle comprising a suction hose (10), at least one flushing hose (6), and a device for guiding the suction hose (10) and the at least one flushing hose (6) on the sewer-cleaning vehicle (1), said device comprising a boom (11) which is mounted such as to be able to rotate about a vertical axis (18) and on which the suction hose (10) and the flushing hose (6) are guided, and a reel (5) mounted separately from the boom (11) for storing a portion of the flushing hose (6), wherein the boom (11) is provided with a guide device (20, 30, 40, 50) for the flushing hose (6) between the reel (5) and an end of the boom (11), and the flushing hose (6) has a section running into the guide device (20, 30, 40, 50) and a section running out from the guide device (20, 30, 40, 50), wherein the boom is telescopable and, in a transport position, is positioned with an end at the rear of the sever-clearing vehicle (1), **characterized in that** the boom (11) with the suction hose (10) and the flusing hose (6) is rotatable around the vertical axis (18) through at least 220° and that a suction hose reel (9) is provided for the suction hose (10), said suction hose reel being rotatable about the vertical axis (18), whereby the vertical axis (18) of the suction hose reel (9) and the vertical axis (18) of the boom (11) coincide, and that the guide device (20, 30, 40, 50) for the flushing hose (6) is arranged below or above the suction hose reel (9).

2. Sewer-cleaning vehicle according to claim 1, **characterized in that** the boom (11) with the suction hose (10) and the flushing hose (6) can be rotated through at least 360°.

3. Sewer-cleaning vehicle according to claim 1 or 2, **characterized in that,** in any rotary position of the boom (11), the bending radius of the flushing hose (6) on the guide device (20) is at least twice as large as the diameter thereof, in particular more than four times as large.

4. Sewer-cleaning vehicle according to one of the preceding claims, **characterized in that** the reel (5) for the flushing hose (6) is rotatable independently of the boom (11) and is arranged optionally between a driver's cab (3) and a tank (4) of the sewer-cleaning vehicle (1) or on a tank cover at the rear of the sewer-cleaning vehicle (1).

5. Sewer-cleaning vehicle according to one of the preceding claims, **characterized in that** a drive device (12) for aiding the unreeling or reeling of the flushing hose (6) is provided on the boom (11) at the outgoing section of the flushing hose (6).

6. Sewer-cleaning vehicle according to one of the preceding claims, **characterized in that** a drive device (14) for aiding the unreeling or reeling of the suction hose (10) is provided on the boom (11).

7. Sewer-cleaning vehicle according to one of the preceding claims, **characterized in that** a reel (7) having a second flushing hose (8) is provided and the second flushing hose (8) is guided on the boom (11).

8. Sewer-cleaning vehicle according to claim 7, **characterized in that** the second flushing hose (8) has a different internal diameter than the first flushing hose (6).

9. Sewer-cleaning vehicle according to claim 7 or 8, **characterized in that** a guide device is provided on the boom (11) for the second flushing hose (8) in order to be able to swivel the boom with the second flushing hose (8) through at least 180°, in particular at least 220°.

10. Sewer-cleaning vehicle according to one of the preceding claims, **characterized in that** the guide device (20) has a ring-shaped holder, onto which the flushing house (6, 8) is wound by at least half a loop.

11. Sever-cleaning vehicle according to one of claims 1 to 10, **characterized in that** the guide device (30, 40, 50) comprises curved guide elements (32, 33, 42, 43) or a linked chain (51) for guiding the flushing hose (6).

12. Sewer-cleaning vehicle according to one of the preceding claims, **characterized in that** the boom (11) can swivel about a horizontal axis in order to raise or lower one end of the boom (11).

## Revendications

1. Véhicule pour le nettoyage de canalisations avec un tuyau d'aspiration (10), au moins un tuyau de rinçage (6) et un dispositif pour guider le tuyau d'aspiration (10) et l'au moins un tuyau de rinçage (6) sur le véhicule de nettoyage de canalisations (1), avec un bras (11) supporté avec possibilité de rotation autour d'un axe vertical (18), sur lequel le tuyau d'aspiration (10) et le tuyau de rinçage (6) sont guidés, et avec un treuil (5) monté séparément du bras (11) pour fournir une partie du tuyau de rinçage (6), dans lequel le bras (11) est muni d'un dispositif de guidage (20, 30, 40, 50) pour le tuyau de rinçage (6) entre le treuil (5) et une extrémité du bras (11), et dans lequel le tuyau de rinçage (6) présente une partie qui entre dans le dispositif de guidage (20, 30, 40, 50) et une partie qui sort du dispositif de guidage (20, 30, 40, 50), dans lequel le bras (11) est télescopique et, dans une position de transport, est positionnée avec une extrémité à l'arrière du véhicule pour le nettoyage de canalisations, **caractérisé en ce que** le bras (11) peut pivoter avec le tuyau d'aspiration (10) et le tuyau de rinçage (6) sur au moins 220° autour de l'axe vertical (18), et qu'il est prévu pour le tuyau d'aspiration (10) un treuil de tuyau d'aspiration (9) qui peut tourner autour d'un axe vertical (18) et l'axe vertical (18) du treuil de tuyau d'aspiration (9) et l'axe vertical (18) du bras (11) coïncident et le dispositif de guidage (20) pour le tuyau de rinçage (6) est disposé en dessous ou au-dessus du treuil de tuyau d'aspiration (9).

2. Véhicule de nettoyage de canalisations selon la revendication 1, **caractérisé en ce que** le bras (11) peut pivoter d'au moins 360° avec le tuyau d'aspiration (10) et le tuyau de rinçage (6).

3. Véhicule de nettoyage de canalisations selon la revendication 1 ou 2, **caractérisé en ce que** le rayon de courbure du tuyau de rinçage (6) sur le dispositif de guidage (20) dans toute position de rotation du bras (11) est au moins deux fois plus grand que son diamètre, en particulière plus de quatre fois plus grand.

4. Véhicule de nettoyage de canalisations selon l'une des revendications précédentes, **caractérisé en ce que** le treuil (5) pour le tuyau de rinçage (6) peut tourner indépendamment du bras (11) et est disposé au choix entre une cabine de conduite (3) et un réservoir (4) du véhicule de nettoyage de canalisations (1) ou sur un couvercle de réservoir à l'arrière du véhicule de nettoyage de canalisations (1).

5. Véhicule de nettoyage de canalisations selon l'une des revendications précédentes, **caractérisé en ce qu'**il est prévu sur le bras (11), sur la partie sortante du tuyau de rinçage (6), un dispositif d'entraînement (12) destiné à faciliter le déroulage ou l'enroulage du tuyau de rinçage (6).

6. Véhicule de nettoyage de canalisations selon l'une des revendications précédentes, **caractérisé en ce que** qu'il est prévu sur le bras (11) un dispositif d'entraînement (14) destiné à faciliter le déroulage ou l'enroulage du tuyau d'aspiration (10).

7. Véhicule de nettoyage de canalisations selon l'une des revendications précédentes, **caractérisé en ce qu'**un treuil (7) avec un deuxième tuyau de rinçage (8) est prévu et le deuxième tuyau de rinçage (8) est guidé sur le bras (11).

8. Véhicule de nettoyage de canalisations selon la revendication 7, **caractérisé en ce que** le deuxième tuyau de rinçage (8) a un autre diamètre intérieur que le premier tuyau de rinçage (6).

9. Véhicule de nettoyage de canalisations selon la revendication 7 ou 8, **caractérisé en ce qu'**un dispositif de guidage (20) est prévu sur le bras (11) pour le deuxième tuyau de rinçage (8), afin de pouvoir faire pivoter le bras avec le deuxième tuyau de rinçage (8) d'au moins 180°, en particulier d'au moins 220°.

10. Véhicule de nettoyage de canalisations selon l'une des revendications précédentes, **caractérisé en ce que** le dispositif de guidage (20) présente un support annulaire sur lequel le tuyau de rinçage (6, 8) est enroulé sur au moins un demi-tour.

11. Véhicule de nettoyage de canalisations selon l'une des revendications 1 à 10, **caractérisé en ce que** le dispositif de guidage (30, 40, 50) comprend des éléments de guidage incurvés (32, 33, 42, 43) ou une chaîne liée (51) pour guider le tuyau de rinçage (6).

12. Véhicule de nettoyage de canalisations selon l'une des revendications précédentes, **caractérisé en ce que** le bras (11) peut pivoter autour d'un axe horizontal afin de soulever ou d'abaisser une extrémité du bras (11).
